# EUROPÄISCHE PATENTSCHRIFT

(11) **EP 0 529 376 B1**
(45) Veröffentlichungstag und Bekanntmachung des Hinweises auf die Patenterteilung: **27.11.1996**
(21) Anmeldenummer: 92113534.9
(22) Anmeldetag: 08.08.1992
(51) Int. Cl.: B41F 31/04, B41F 33/00

(54) **Vorrichtung zum Verstellen der Farbzonenschrauben der Farbkästen in einer Druckmaschine**
Device for adjusting the ink zone screws of the ink fountains in a printing machine
Dispositif pour régler les vis de zone d'encrage des encriers dans une machine d'impression

(30) Priorität: 30.08.1991 US 753402
(43) Veröffentlichungstag der Anmeldung: 03.03.1993
(73) Patentinhaber: Heidelberger Druckmaschinen Aktiengesellschaft, D-69115 Heidelberg (DE)
(72) Erfinder: Rancourt, Michael R., Merrimack, NH 03054 (US); Fraczek, Stephen P., Lee, NH 03824 (US); Picache, Gabriel P., Somersworth, NH 03820 (US)
(74) Vertreter: Stoltenberg, Heinz-Herbert Baldo

(56) Entgegenhaltungen:
- EP-A- 0 160 167
- EP-A- 0 344 546
- EP-A- 0 419 811
- GB-A- 2 024 457
- US-A- 4 667 323

## Beschreibung

Die vorliegende Erfindung betrifft eine Vorrichtung zum Verstellen der Farbzonenschrauben der Farbkästen in einer Druckmaschine gemäß dem Oberbegriff von Anspruch 1.

Vorrichtungen zum Verstellen der Farbzonenschrauben der Farbkästen in einer Druckmaschine sind bekannt.

Die EP 0 344 546 A1 beschreibt eine Vorrichtung zum Verstellen von Farbzonenschrauben, bei der eine zentrale Steuervorrichtung mehrere Farbkasten-Kontrolleinrichtungen im Parallelbetrieb steuert.

Aus der EP 0 419 811 ist ein Druckmaschinen-Steuerungssystem bekannt, bei dem jedes Druckwerk eine separate Druckwerks-Steuereinrichtung zur Steuerung der Registereinstellung, des Feuchtmittelauftrags, der Farbzonenschrauben, etc. enthält, und die einzelnen Druckwerks-Steuereinrichtungen seriell an eine zentrale Steuereinrichtung angeschlossen sind.

Die GB-A-2 024 457 beschreibt ein Steuerungssystem für Druckmaschinen, bei welchem Prozessoren für die Farbwerkssteuerung, die Registereinstellung, die Feuchtwerkssteuerung, etc. über einen seriellen Bus an eine zentrale Steuervorrichtung angeschlossen sind. Anders als bei der erfindungsgemäßen Vorrichtung weist die Vorrichtung nach der GB-A-2 024 457 lediglich einen einzigen Prozessor (ink processor) auf, der sowohl die Einstellung der Farbzonenschrauben als auch die Geschwindigkeit der Farbkastenwalzen aller Farbkästen der gesamten Druckmaschine steuert.

Aus der US-PS 4,667,323 ist ein spezielles Seriennetz bekannt, welches als "token passing network" ausgebildet ist. Zum Betrieb des Netzwerkes werden an einem einzigen Knotenpunkt insgesamt vier unterschiedliche elektronische Kontrolleinrichtungen benötigt.

Die EP 0 160 167 zeigt ein Druckmaschinen-Steuerungssystem, bei dem jedes der Druckwerke einen eigenen Mikroprozessor enthält, der sämtliche Steuerungsvorgänge (forms, impressions, lineal register, etc.) steuert und bei dem sämtliche Prozessoren über ein serielles Netz an eine zentrale Steuereinrichtung angeschlossen sind.

Durch die Erfindung soll die Aufgabe gelöst werden, eine Vorrichtung zum Verstellen der Farbzonenschrauben der Farbkästen einer Druckmaschine zu schaffen, die es ermöglicht, die Farbzonenschrauben einer Vielzahl von Farbkästen gleichzeitig zu verstellen. Diese Aufgabe wird gemäß der Erfindung durch die Merkmale von Anspruch 1 gelöst.

Weitere Merkmale der Erfindung sind in den Unteransprüchen enthalten.

Anhand der beigefügten, nachstehend erläuterten Zeichnungen wird eine bevorzugte Ausführungsform der Erfindung im folgenden näher beschrieben.
- Fig. 1: zeigt ein Blockschema der vorliegenden Erfindung;
- Fig. 2: zeigt eine vergrößerte Sicht auf einen Teil des in Fig. 1 gezeigten Blockschemas;
- Fig. 3: zeigt eine Ansicht einer in der vorliegenden Erfindung verwendeten Bedienkonsole.

Die Erfindung bezieht sich auf ein Kontrollsystem zur Kontrolle einer Anzahl von Farbkästen mit Farbzonenschrauben in einer Druckmaschine. Die Erfindung kann in Druckmaschinen unterschiedlicher Konstruktion angewandt werden. Die nachfolgende Beschreibung repräsentiert die vorliegende Erfindung nur im Zusammenhang mit einer lithographischen Mehrfarben-Druckmaschine.

Nach Fig. 1 hat eine lithographische
Mehrfarben-Druckmaschine 10 eine Anzahl von Druckwerken 20, 30, 40 und 50. Obwohl vier Druckwerke gezeigt sind, versteht es sich von selbst, daß die Anzahl der betriebenen Druckwerke verschieden sein kann. Die Druckwerke 20, 30, 40, 50 haben jeweils ein Paar Farbkästen, wie es aus dem Stand der Technik bekannt ist.

Jedes Druckwerk umfaßt einen oberen und unteren Plattenzylinder (nicht gezeigt) und einen jeweils mit diesen zusammenwirkenden oberen und unteren Gummituchzylinder (nicht gezeigt). Jedes Druckwerk druckt auf eine diesem zugeordnete Seite einer durch die Maschine 10 transportierten Materialbahn. Jedem oberen und unteren Plattenzylinder ist ein Farbkasten für den Farbauftrag zugeordnet. Wie vom Stand der Technik wohlbekannt, wird Farbe aus einem Farbkasten auf den zugeordneten Plattenzylinder übertragen, während sich letzterer dreht. Das Druckbild auf der Platte wird auf den Gummituchzylinder übertragen, von wo es wiederum auf die zugeordnete Seite der durch dieses Druckwerk bewegten Materialbahn übertragen wird.

Im einzelnen hat das Druckwerk 20 einen oberen Farbkasten 25 und einen unteren Farbkasten 26. Das Druckwerk 30 hat einen oberen Farbkasten 35 und einen unteren Farbkasten 36. Das Druckwerk 40 hat einen oberen Farbkasten 45 und einen unteren Farbkasten 46. Das Druckwerk 50 hat einen oberen Farbkasten 55 und einen unteren Farbkasten 56.

Jeder der Farbkästen 25, 26, 35, 36, 45, 46, 55 und 56 hat die gleiche Konstruktion und Funktion. Der Einfachheit halber ist die Konstruktion und Funktion nur des in Fig. 2 dargestellten Farbkastens 25 im Detail beschrieben. Der Farbkasten 25 hat eine Farbkastenwalze 21, welche sich seitlich quer über das Druckwerk 20 erstreckt. Ein gegliedertes Farbmesser 22 befindet sich neben der Farbkastenwalze 21 und erstreckt sich seitlich quer über die Farbkastenwalze 21.

Ein Spalt 23 für den Farbfilm wird zwischen der äußeren Umfangsfläche 23 der Farbkastenwalze 21 und der unteren Kante 27 des Farbmessers 22 gebildet. Dieser Spalt 23 ist hier zur Veranschaulichung in übertriebener Dimension dargestellt. Der Spalt 23 ist an vielen Stellen in seitlicher Richtung entlang der Farbkastenwalze 21 verstellbar, was eine stellenbezogene Steurung der aus dem Farbkasten 25 auf die zugehörigen Druckzylinder (nicht gezeigt) in dem Druckwerk 20 zugeführten Farbe erlaubt.

Das Farbmesser 22 und die Farbkastenwalze 21 formen ein Farbreservoir 28 auf eine Weise, die im Stand der Drucktechnik wohlbekannt ist. Es wird Farbe aus dem Farbreservoir durch den zwischen der Umfangsfläche 24 der Farbkastenwalze 21 und der unteren Kante 27 des Farbmessers gebildeten Spalt zugeführt, um dadurch eine kontrollierte Dicke des Farbfilms auf der Farbkastenwalze herzustellen.

Es sind eine Anzahl von Verstellvorrichtungen 60 zur Dosierung des Farbflusses seitlich an dem Farbkasten 25 wirksam angebracht. Jede der Verstellvorrichtungen 60 preßt gegen eine zugeordnete Stelle an dem Farbmesser 22 und steuert oder reguliert auf diese Weise die Breite des Spalts 23 zwischen der Farbkastenwalze 21 und dem Farbmesser 22 an solchen zugeordneten Stellen an dem Farbmesser 22.

Jede der Verstelleinrichtungen 60 hat eine Farbzonenschraube 61, welche durch Schraubbewegung einen festen Teil des Rahmens des Farbkastens 25 kontaktiert. Die Farbzonenschraube hat einen spitzen Teil, welcher gegen den zugeordneten Teil des Farbmessers 22 drückt. An der Stelle der Farbzonenschraube ist die Breite des Spalts 23 zwischen dem Farbmesser 22 und der Farbkastenwalze 21 regulierbar, indem die Farbzonenschraube in oder aus dem Rahmen des Farbkastens geschraubt wird. Die Farbzonenschraube 61 wird von einem in zwei Richtungen wirkenden Stellmotor 62 getrieben. Der Motor 62 bewegt die Farbzonenschraube 61 axial ein und aus.

Ein Potentiometer 63 ist wirksam mit einer diesem zugeordneten Farbzonenschraube 61 verbunden. Die Impedanz des Potentiometers steht im funktionellen Zusammenhang mit der Position der Farbzonenschraube 61. Somit dient das Potentiometer 63 dazu, die Position der Farbzonenschraube 61 zu ermitteln und die Breite des Spalts 23 in dem der Farbzonenschraube zugeordneten Bereich an dem Farbmesser zu überwachen.

Jedes Druckwerk hat eine diesem zugeordnete Farbkasten-Kontrolleinrichtung. Im einzelnen hat das Druckwerk 20 (Fig. 1) eine Farbkasten-Kontrolleinrichtung 70. Das Druckwerk 30 hat eine Farbkasten-Kontrolleinrichtung 74. Das Druckwerk 40 hat eine Farbkasten-Kontrolleinrichtung 78. Das Druckwerk 50 hat eine Farbkasten-Kontrolleinrichtung 82.

Die elektrischen Verbindungen zwischen der Farbkasten-Kontrolleinrichtung 70 und dem Farbkasten 25 sind hier beschrieben in dem Verständnis, daß die elektrischen Verbindungen zwischen den anderen Farbkasten-Kontrolleinrichtungen und deren zugeordneten Farbkästen die gleichen sind. Die Farbkasten-Kontrolleinrichtung 70 ist über eine Leitung 65 mit dem Farbzonenschrauben Stellmotor 62 und über eine Leitung 64 mit dem Potentiometer 63 verbunden. Die Kontrolleinrichtung 70 steuert den Stellmotor 62 entsprechend einem programmierten Befehl zum Positionieren der Farbzonenschraube und zum Kontrollieren des Spalts 23 zwischen dem Farbmesser 22 und der Farbkastenwalze 21 im Bereich dieser Farbzonenschraube. Das Potentiometer 63 gibt ein Feedbacksignal an die Farbkasten-Kontrolleinrichtung 70 in Entsprechung der Position der Farbzonenschraube 61 und der Breite des Spalts 23.

In den Fig. 1 und 3 ist eine Bedienkonsole 100 gezeigt, welche eine zentrale Steuervorrichtung 102 umfaßt, die mit jeder der Farbkasten-Kontrolleinrichtungen 70, 74, 78 und 82 in der hiernach beschriebenen Weise kommuniziert. Die Bedienkonsole 100 umfaßt ferner ein von dem Bediener durch Berührung aktiviertes Anzeigefeld 104 (operator touch-screen display) und eine Bogenprüffläche 106 als Stütze für einen bedruckten Bogen, welcher ein von einem oder einer Kombination der Druckwerke 20, 30, 40, 50 gedrucktes Bild aufweist. Die Bedienkonsole 100 umfaßt auch eine Reihe manuell bedienbarer Fernwahlschalter 108 zur Steuerung der Positionen der Farbzonenschrauben in einem gewählten Farbkasten. Die Reihe der Schalter 108 ist in Paare aufgeteilt. Jedes Schalterpaar ist einer jeweiligen Farbzonenschraube und einer vorbestimmten Zone der Bogenprüffläche 106, welche einer seitlichen Stelle auf dem Farbmesser in jedem der Druckwerke entspricht, zugeordnet.

Die Bedienkonsole 100 umfaßt außerdem ein Graphik-Anzeigepaneel 110 (bar graph display panel) als Hilfe für den Bediener beim Verstellen der Farbzonenschrauben in ihre gewünschten Positionen. Das Anzeigepaneel 110 hat eine Anzahl Zonen mit Reihen von Leuchtdioden ("LED"). Die Anzahl der Zonen mit LED-Reihen entspricht der Anzahl der Farbzonenschrauben und der Anzahl der Schalterpaare 108. Vorzugsweise ist die einem jeden der Farbkästen zugeordnete Anzahl der Farbzonenschrauben sechsunddreißig, die Anzahl der Schalterpaare 108 sechsunddreißig und die Anzahl der Zonen mit LED-Reihen in dem Anzeigepaneel 110 sechsunddreißig.

Das Anzeigefeld 104 sieht eine Bediener-Inputeinrichtung für den Kontrollbetrieb der Druckwerke 20, 30, 40, 50 einschließlich des Wählens eines Farbkastens und des Wählens der in diesem Farbkasten zu verstellenden Farbzonenschrauben vor. Das Anzeigefeld 104, die Schalter 108 und das Anzeigepaneel 110 sind elektrisch mit der zentralen Steuervorrichtung 102 verbunden. Auf dem Anzeigefeld 104 können dem Bediener Informationen von der zentralen Steuervorrichtung 102 angezeigt werden, und für den Bediener ist es leicht, Informationen an die zentrale Steuervorrichtung 102 durch einfaches Berühren des Anzeigefelds 104 in den entsprechenden, durch ein System-Softwareprogramm ermittelten Stellen einzugeben. Solche Berührungs-Anzeigefelder sind im Stand der Technik wohlbekannt und werden hier nicht im Detail beschrieben.

Die zentrale Steuervorrichtung 102 ist vorzugsweise ein Computer des Typs Modell 286 PC AT. Die zentrale Steuervorrichtung 102 wirkt mit dem Anzeigefeld 104 zusammen und erzeugt eine Reihe von Menüs und/oder graphische Darstellungen, welche den einzelnen Druckwerken 20, 30, 40, 50 zugeordnet werden. Eine Bediener-Überwachungstafel mit einer Reihe von Wahlschaltern befindet sich neben dem Anzeigefeld 104 und ist ein weiteres Input-Mittel für den Bediener zur Kontrolle der individuellen Druckwerke.

Die zentrale Steuervorrichtung 102 hat eine zugehörige Datenkontrolleinrichtung 116. Wenn der Bediener einen Befehl in die zentrale Steuervorrichtung 102 eingibt, dann werden die Daten parallel verarbeitet. Die Datenkontrolleinrichtung 116 stellt eine Hochgeschwindigkeits-Serienverbindung zu den Druckwerken her, indem sie die parallelen Daten von der zentralen Steuervorrichtung 102 in Seriendaten umwandelt. Auch fügt die Datenkontrolleinrichtung 116 ein Schwachstromsignal für den Datenaustausch mit den Farbkasten-Kontrolleinrichtungen hinzu.

Jede Farbkasten-Kontrolleinrichtung hat eine zugeordnete Farbkasten-Datenkontrolleinrichtung. Im einzelnen ist die Farbkasten-Kontrolleinrichtung 70 operativ mit der Farbkasten-Datenkontrolleinrichtung 120 verbunden. Die Farbkasten-Kontrolleinrichtung 74 ist operativ mit der Farbkasten-Datenkontrolleinrichtung 122 verbunden. Die Farbkasten-Kontrolleinrichtung 78 ist operativ mit der Farbkasten-Datenkontrolleinrichtung 124 verbunden. Die Farbkasten-Kontrolleinrichtung 82 ist operativ mit der Farbkasten-Datenkontrolleinrichtung 126 verbunden.

Die Datenkontrolleinrichtung 116 ist durch ein einziges Paar verdrillter Drähte 140 mit jeder der Farbkasten-Datenkontrolleinrichtungen 120, 122, 124 und 126 verbunden. Dieses Paar verdrillter Drähte 140 bildet eine Serienleitung. Jeder von der zentralen Steuervorrichtung 102 ausgesandte Befehl beinhaltet einen Code, welcher einen Bestimmungskontrollknotenpunkt oder eine Bestimmungsaddresse darstellt. Jede der Farbkasten-Kontrolleinrichtungen hat eine zugeordnete, spezifische Knotenpunktaddresse. Die Farbkasten-Datenkontrolleinrichtung erhält einen Befehl über die Serienleitung und verarbeitet das Schwachstromsignal und gibt die Kontrollinformation in der Form eines Leistungssignal an die Farbkasten-Kontrolleinrichtung weiter. Wenn die Addresse in dieser Meldung mit der Adresse für diese Farbkasten-Kontrolleinrichtung übereinstimmt, dann führt diese Farbkasten-Kontrolleinrichtung den Befehl zum motorischen Positionieren an dem entsprechenden Farbkasten aus und sendet eine Meldung zurück zu der zentralen Steuervorrichtung 102, wenn die motorischen Bewegungen der Farbzonenschrauben vollzogen sind.

Jede der Farbkasten-Kontrolleinrichtungen hat einen zugeordneten, operativ mit dieser verbundenen Speicher. Im einzelnen ist die Farbkasten-Kontrolleinrichtung 70 mit einem Speicher 150 verbunden. Die Farbkasten-Kontrolleinrichtung 74 ist mit einem Speicher 152 verbunden. Die Farbkasten-Kontrolleinrichtung 78 ist mit einem Speicher 156 verbunden. Die Farbkasten-Kontrolleinrichtung 82 ist mit einem Speicher 158 verbunden. In jedem dieser zugeordneten Farbkastenspeicher ist das Programm für den Betrieb der zugeordneten Farbkasten-Kontrolleinrichtung gespeichert. Die Farbkasten-Kontrolleinrichtungen sind vorzugsweise kommerziell erhältliche Mikrocomputer des Typs, die einen Analog-zu-Digital-Umwandler, eine Parallelschaltung, einen Serienkanal und Input/Outputkanäle zum An- und Abschalten der Farbzonenschrauben-Antriebsmotoren haben.

Die Farbkasten-Kontrolleinrichtungen üben die Kontrolle über die Position der diesen jeweils zugeordneten Farbzonenschrauben in den jeweiligen Druckwerken grundsätzlich in einem geschlossenen Regelkreis aus. Wenn eine Farbkasten-Kontrolleinrichtung einen Positionierbefehl erhält, so wird durch diese der Motor angetrieben und damit die zugeordnete Farbzonenschraube in die befohlene Position gebracht. Die Farbkasten-Kontrolleinrichtung überwacht das Feedback-Potentiometer, um zu gewährleisten, daß die tatsächliche Position der Farbzonenschrauben der gewünschten Position entspricht. Ist dies der Fall, so stoppt die Farbkasten-Kontrolleinrichtung die Farbzonenschrauben-Antriebsmotoren.

Jede der Farbkasten-Kontrolleinrichtungen kann nachfolgende Befehle in ihrem zugeordneten Speicher speichern, auch wenn sie einen gegenwärtigen Bewegungsbefehl noch nicht zu Ende geführt hat. Der neu erhaltene Befehl bleibt einfach in dem zugeordneten Speicher bis sich die Farbkasten-Kontrolleinrichtung diese Information für das Steuern der Farbzonenschrauben in den jeweiligen Druckwerken herausholt.

Es ist offensichtlich, daß die Anordnung der vier Farbkasten-Kontrolleinrichtungen und der zentralen Steuervorrichtung ein verteiltes Kontrollsystem für die Kontrolle des Betriebs der Druckmaschine 10 darstellt. Solch ein verteiltes Kontrollsystem, wie in Fig. 1 gezeigt, liefert eine Reihe vorteilhafter Resultate. Von Vorteil ist es, daß die Farbzonenschrauben eines Farbkastens eines Druckwerks gleichzeitig mit den Farbzonenschrauben eines Farbkastens eines anderen Druckwerks bewegt werden können. Dieser Vorteil beruht auf der Tatsache, daß die zentrale Steuervorrichtung einen Farbzonenschrauben-Positionierbefehl an eine zweite Farbkasten-Kontrolleinrichtung senden kann, während die Verstellung der Farbzonenschrauben eines anderen Farbkastens aufgrund eines vorher gegebenen Befehls an die diesem zugeordnete Kontrolleinrichtung noch im Gange ist. Mit "gleichzeitig" ist gemeint, daß die Farbzonenschrauben eines Farbkastens verstellt werden, während die Farbzonenschrauben eines anderen Farbkastens verstellt werden, jedoch nicht notwendigerweise phasengleich. Immer wenn die zentrale Steuervorrichtung einen Befehl gibt, übernimmt die zuständige Farbkasten-Kontrolleinrichtung die Steuerung der eigentlichen Farbzonenschraubenbewegung, so daß die zentrale Steuervorrichtung frei ist, einen weiteren Befehl zu geben. Tatsächlich hängt die Geschwindigkeit, mit welcher das vorliegende System arbeiten kann, einzig und allein von der Geschwindigkeit ab, mit welcher ein Bediener Positionierbefehle eingibt. Es ist für den Bediener nicht notwendig zu warten, bis der eine Positionierbefehl erfüllt ist, bevor er einen weiteren Positionierbefehl eingibt.

### TEILELISTE

- 10: Druckmaschine
- 20: Druckwerk
- 21: Farbkastenwalze
- 22: Farbmesser
- 23: Spalt (Farbfilm)
- 24: Umfangsfläche der Farbkastenwalze 21
- 25: oberer Farbkasten
- 26: unterer Farbkasten
- 27: untere Kante des Farbmessers
- 28: Farbreservoir
- 30: Druckwerk
- 35: oberer Farbkasten
- 36: unterer Farbkasten
- 40: Druckwerk
- 45: oberer Farbkasten
- 46: unterer Farbkasten
- 50: Druckwerk
- 55: oberer Farbkasten
- 56: unterer Farbkasten
- 60: Verstelleinrichtungen
- 61: Farbzonenschraube
- 62: Antriebsmotor
- 63: Potentiometer
- 64: Leitung
- 65: Leitung
- 70: Farbkasten-Kontrolleinrichtung
- 74: Farbkasten-Kontrolleinrichtung
- 78: Farbkasten-Kontrolleinrichtung
- 82: Farbkasten-Kontrolleinrichtung
- 100: Bedienkonsole
- 102: zentrale Steuervorrichtung
- 104: Anzeigefeld (touch-screen display)
- 106: Bogenprüfflache
- 108: Fernwahlschalter
- 110: Anzeigepaneel (bar graph display panel)
- 116: Datenkontrolleinrichtung
- 120: Farbkasten-Datenkontrolleinrichtung
- 122: Farbkasten-Datenkontrolleinrichtung
- 124: Farbkasten-Datenkontrolleinrichtung
- 126: Farbkasten-Datenkontrolleinrichtung
- 140: Serienleitung
- 150: Datenspeicher
- 152: Datenspeicher
- 156: Datenspeicher
- 158: Datenspeicher

## Patentansprüche

1. Vorrichtung für das Verstellen von Farbzonenschrauben (61) einer Vielzahl von Farbkästen einer Druckmaschine, mit Farbzonenschrauben-Verstelleinrichtungen (60), mit welchen bei deren Aktivierung gewählte Farbzonenschrauben (61) eines zugeordneten von Farbkästen (25, 26, 35, 36, 45, 46, 55, 56) bewegt werden, mit einer Anzahl von Farbkasten-Kontrolleinrichtungen (70, 74, 78, 82), wobei jeder Farbkasten (25, 26, 35, 36, 45, 46, 55, 56) einer Farbkasten-Kontrolleinrichtung zugeordnet ist, und jede Farbkasten-Kontrolleinrichtung die Farbzonenschrauben-Verstelleinrichtungen (60) des zugeordneten Farbkastens steuert, und mit einer zentralen Steuervorrichtung (102), die kontrollierbar mit jeder der Farbkasten-Kontrolleinrichtungen (70, 74, 78, 82) zur gleichzeitigen Verstellung von Farbzonenschrauben (61) an einer Vielzahl von Farbkästen verbunden ist,
**dadurch gekennzeichnet**,
daß die zentrale Steuervorrichtung (102) eine zentrale Datenkontrolleinrichtung (116) zur Erzeugung von Befehlsignalen in serieller Form enthält,
daß Farbkasten-Datenkontrolleinrichtungen (120, 122, 124, 126) zum Empfang und zur Weiterleitung der von der zentralen Datenkontrolleinrichtung (116) erzeugten seriellen Befehlsignale an die Farbkasten-Kontrolleinrichtungen (70, 74, 78, 82) vorgesehen sind, und
daß die Farbkasten-Datenkontrolleinrichtungen (120, 122, 124, 126) mit der zentralen Datenkontrolleinrichtung (116) über eine Serienleitung (140) verbunden sind, an die ausschließlich Farbkasten-Datenkontrolleinrichtungen (120, 122, 124, 126) angeschlossen sind.

2. Vorrichtung nach Anspruch 1,
**dadurch gekennzeichnet**,
daß die Serienleitung durch ein einziges Paar verdrillter Drähte (140) gebildet wird.

3. Vorrichtung nach Anspruch 1 oder 2,
**dadurch gekennzeichnet**,
daß die Farbkasten-Kontrolleinrichtungen (70, 74, 78, 82) jeweils eine zugeordnete Farbkasten-Datenkontrolleinrichtung (120, 122, 124, 126) enthalten.

4. Vorrichtung nach einem der Ansprüche 1 bis 3,
**dadurch gekennzeichnet**,
daß die zentrale Steuervorrichtung (102) Einrichtungen (120, 122, 124, 126) zum Senden eines Adreßcodes mit dem Befehlssignal einschließt.

5. Vorrichtung nach Anspruch 4,
**dadurch gekennzeichnet**,
daß jede der Farbkasten-Kontrolleinrichtungen (70, 74, 78, 82) eine zugeordnete Adresse besitzt, und daß die der Farbkasten-Kontrolleinrichtung (70, 74, 78, 82) zugeordnete Farbkasten-Datenkontrolleinrichtung (120, 122, 124, 126) nur auf Befehlssignale anspricht, welche einen zugeordneten, der Adresse der Farkasten-Kontrolleinrichtung entsprechenden Adreßcode enthalten.

6. Vorrichtung nach einem der vorhergehenden Ansprüche,
**dadurch gekennzeichnet**,
daß die Farbzonenschrauben-Verstelleinrichtungen (60) jeweils eine Sensoreinrichtung (63) zur Rückmeldung der Position der jeweiligen Farbzonenschraube (61) umfassen.

## Claims

1. Device for adjusting ink zone screws (61) of a multiplicity of ink fountains of a printing machine, with ink zone screw adjusting means (60), by means of which, when they are activated, selected ink zone screws (61) of an associated one of ink fountains (25, 26, 35, 36, 45, 46, 55, 56) are moved, with a number of ink fountain control means (70, 74, 78, 82), each ink fountain (25, 26, 35, 36, 45, 46, 55, 56) being assigned to an ink fountain control means, and each ink fountain control means controlling the ink zone screw adjusting means (60) of the associated ink fountain, and with a central control device (102) which is connected controllably to each of the ink fountain control means (70, 74, 78, 82) for the simultaneous adjustment of ink zone screws (61) on a multiplicity of ink fountains, characterized in that the central control device (102) contains a central data control means (116) for generation of command signals in serial form, in that ink fountain data control means (120, 122, 124, 126) are provided for receiving the serial command signals generated by the central data control means (116) and for transmitting the said command signals to the ink fountain control means (70, 74, 78, 82), and in that the ink fountain data control means (120, 122, 124, 126) are connected to the central data control means (116) via a serial line (140), to which only ink fountain data control means (120, 122, 124, 126) are connected.

2. Device according to Claim 1, characterized in that the serial line is formed by a single pair of twisted wires (140).

3. Device according to Claim 1 or 2, characterized in that the ink fountain control means (70, 74, 78, 82) each contain an associated ink fountain data control means (120, 122, 124, 126).

4. Device according to one of Claims 1 to 3, characterized in that the central control device (102) includes means (120, 122, 124, 126) for transmitting an address code by means of the command signal.

5. Device according to Claim 4, characterized in that each of the ink fountain control means (70, 74, 78, 82) has an associated address, and in that the ink fountain data control means (120, 122, 124, 126) assigned to the ink fountain control means (70, 74, 78, 82) responds only to command signals which contain an associated address code corresponding to the address of the ink fountain control means.

6. Device according to one of the preceding claims, characterized in that the ink zone screw adjusting means (60) each comprise a sensor means (63) for the feedback of the position of the respective ink zone screw (61).

## Revendications

1. Dispositif de réglage de vis de zones d'encrage (61) de plusieurs encriers d'une machine à imprimer, comprenant des dispositifs (60) de réglage de vis de zones d'encrage à l'aide desquels, lors de leur mise en service, des vis sélectionnées (61) de zones d'encrage de l'un, associé, des encriers (25, 26, 35, 36, 45, 46, 55, 56) sont déplacées, ainsi que plusieurs dispositifs (70, 74, 78, 82) de commande d'encrier, chaque encrier (25, 26, 35, 36, 45, 46, 55, 56) étant associé à un dispositif de commande d'encrier et chaque dispositif de commande d'encrier commandant les dispositifs (60) de réglage de vis de zones d'encrage de l'encrier associé, ainsi qu'un dispositif central de commande (102) qui est relié de manière commandée à chacun des dispositifs de commande d'encrier (70, 74, 78, 82) pour le réglage simultané de vis de zones d'encrage (61) de plusieurs encriers,
caractérisé
en ce que le dispositif central de commande (102) comprend un dispositif central de contrôle de la transmission des données (116) pour la génération de signaux d'instruction sous forme sérielle,
en ce que des dispositifs de contrôle de la transmission de données aux encriers (120, 122, 124, 126) sont prévus pour la réception et la transmission des signaux d'instruction en série, générés par le dispositif central de contrôle de la transmission de données (116), aux dispositifs de commande des encriers (70, 74, 78, 82) et
en ce que les dispositifs de contrôle de la transmission de données aux encriers (120, 122, 124, 126) sont connectés au dispositif central de contrôle de la transmission de données (116) par un conducteur en série auquel exclusivement les dispositifs de contrôle de la transmission de données aux encriers (120, 122, 124, 126) sont raccordés.

2. Dispositif selon la revendication 1,
caractérisé
en ce que le conducteur en série est formé d'une unique paire de fils torsadés (140).

3. Dispositif selon la revendication 1 ou 2,
caractérisé
en ce que chacun des dispositifs de commande des encriers (70, 74, 78, 82) comprend un dispositif associé de contrôle de la transmission des données à l'encrier (120, 122, 124, 126).

4. Dispositif selon l'une des revendications 1 à 3,
caractérisé
en ce que le dispositif central de commande (102) comprend des dispositifs (120, 122, 124, 126) d'envoi d'un code d'adresse avec le signal d'instruction.

5. Dispositif selon la revendication 4,
caractérisé
en ce que chacun des dispositifs de commande d'encrier (70, 74, 78, 82) comporte une adresse qui lui est affectée et en ce que le dispositif de contrôle de la transmission de données aux encriers (120, 122, 124, 126) qui est associé au dispositif de commande d'encrier (70, 74, 78, 82) ne répond qu'aux signaux d'instruction qui contiennent un code affecté d'adresse correspondant à l'adresse du dispositif de commande d'encrier.

6. Dispositif selon l'une des revendications précédentes,
caractérisé
en ce que chacun des dispositifs de réglage de vis de zones d'encrage (60) comprend un dispositif détecteur (63) de quittance de la position de la vis correspondante de zone d'encrage (61).
